# EUROPÄISCHE PATENTSCHRIFT

(11) **EP 1 394 363 B1**
(45) Veröffentlichungstag und Bekanntmachung des Hinweises auf die Patenterteilung: **01.03.2006**
(21) Anmeldenummer: 02018295.2
(22) Anmeldetag: 26.08.2002
(51) Int. Cl.: F01D 17/16

(54) **Verstellbares Leitgitter für eine Turbineneinheit**
Variable guide vane system for a turbine unit
Système d'aubes de guidage variables pour une turbine

(43) Veröffentlichungstag der Anmeldung: 03.03.2004
(73) Patentinhaber: BorgWarner Inc., Auburn Hills, MI 48326-2872 (US)
(72) Erfinder: Stilgenbauer, Michael, 67295 Bolanden (DE)
(74) Vertreter: Kügele, Bernhard

(56) Entgegenhaltungen:
- DE-A- 10 035 762
- DE-C- 4 330 487
- FR-A- 1 425 074
- US-A- 2 428 830
- US-A- 4 378 960
- US-A- 4 679 984

## Beschreibung

### Gebiet der Erfindung

Die vorliegende Erfindung bezieht sich auf eine Turbineneinheit - insbesondere für einen Turbolader, gegebenenfalls aber auch für andere Strömungsmaschinen, wie Sekundärluftpumpen - die ein Rotorgehäuse mit mindestens einem Zufuhrkanal für ein Fluid - im Falle der Anwendung der Erfindung auf einen Turbolader wird dies das Abgas eines Verbrennungsmotors sein - und einen Turbinenrotor aufweist, der in einem Turbinenraum des Rotorgehäuses gelagert ist und dessen Peripherie das Fluid über ein Leitgitter variabler Turbinengeometrie zugeführt wird. Das Leitgitter weist einen Schaufellagerring mit einer Veizahl von an diesem Schaufellagerring in Form eines Kranzes gelagerten Schaufelwellen und daran an einer Seite befestigten Schaufeln auf, die jeweils aus einer im wesentlichen tangentialen Lage bezüglich des Kranzes in eine annähernd radiale Lage verstellbar sind, sowie mit wenigstens einem Verstellelement zum Verstellen der Lage der Schaufeln. Femer ist eine Betätigungseinrichtung zum Erzeugen von auf das Leitgitter mit variabler Turbinengeometrie zu übertragenden Steuerbewegungen über einen Verstellring vorgesehen, der gleichachsig zum Schaufellagerring und diesem benachbart angeordnet ist und mit dem wenigstens einen Verstellelement beweglich verbunden ist, sowie eine Führungs- und Zentrieranordnung für den Verstellring, welche mindestens ein Wälzlager mit auf einer Lauffläche des Verstellringes ablaufenden Wälzkörpern umfaßt.

### Hintergrund der Erfindung

Eine Turbineneinheit dieser Art ist aus der US-A-4,179,247 (siehe auch US-A-4378960) bekannt geworden. Dieses Dokument betont - zweifellos mit Recht - die durch die Wälzlagerung (es sind dort Kugellager vorgesehen) erzielbare Präzision der Führung und Zentrierung. Obwohl dieses Dokument jedoch bereits mehr als zwanzig Jahre alt ist, hat es auf die Praxis keinerlei Auswirkungen gehabt. Der Grund ist wohl darin zu suchen, daß das Turbinengehäuse - um die Wälzlagerung unterzubringen - eine derart komplexe Form hatte, daß es in der Praxis nicht mehr gefertigt werden konnte. Dazu kamen die notwendigen Flächenbearbeitungen an nur schwer zugänglichen Stellen, welche die Herstellungskosten zusätzlich belasteten. Die Maßnahmen, welche einen Zugang zu den allenfalls zu reparierenden Teilen ermöglichen sollten, schwächten überdies das Gehäuse und machten seinen Zusammenhalt im Betrieb nicht sehr verläßlich. Insgesamt war also dieser Vorschlag - trotz der unbestreitbaren Vorteile einer Wälzlagerung - unausgereift und daher für die Praxis nicht geeignet.

Obwohl es bereits bekannt war, die Verstellelemente an der den Schaufeln abgewandten Seite des Schaufellagerrings an den Schaufelwellen zu befestigen, wobei sich etwa radial erstreckenden Verstellhebeln mit jeweils einem freien Hebelende verwendet werden, ist es aus der DE-C-964 551 bereits bekannt, den Verstellring mit Zähnen zu versehen, in die ein Ritzel als Verstellelement eingreift. Auch andere Verstellmechanismen mit ineinandergreifenden Zähnen sind schon vorgeschlagen worden. Femer ist auch die Verwendung von Schlitznocken zum Verschwenken der Schaufeln um Achsstummel herum bekannt.

### Kurzfassung der Erfindung

Der Erfindung liegt daher die Aufgabe zugrunde, eine einfache und leicht montierbare Konstruktion unter Verwendung (mindestens) eines Wälzlagers und unter Beibehaltung seiner Vorteile zu schaffen.

Erfindungsgemäß wird diese Aufgabe dadurch gelöst, daß das Wälzlager zwischen dem Verstellring und einem mit dem Rotorgehäuse lösbar verbindbaren Befestigungsring angeordnet ist, so daß Verstellring, Wälzlager und der lösbar verbindbare Ring als modulare Einheit in das Rotorgehäuse einbaubar sind.

Auf diese Weise ist nicht nur die Montage erleichtert, sondern das Rotorgehäuse kann auch vereinfacht und dabei stabiler ausgebildet werden. Die einem Wälzlager inhärente Präzision wird dabei ebenso gewährleistet. Überdies ermöglicht dies, die modulare Einheit mit Schaufeln, Abstandhaltern etc. vorzufertigen, so daß sie dann gegebenenfalls einen eigenen vermarktbaren Gegenstand darstellt.

Wie bei der US-A-4,179,247 kann das Wälzlager an sich durchaus ein Kugellager sein, wie auch aus der späteren Beschreibung hervorgeht. Es ist jedoch bevorzugt, wenn das Wälzlager als Rollenlager ausgebildet ist.

Zur Bildung eines Käfigs bzw. zum Halten der Rollen eines Rollenlagers ist es vorteilhaft, wenn das Wälzlager in einem in Axialrichtung offenen Freiraum eines der Ringe, vorzugsweise des Verstellringes, untergebracht ist, und dieser Freiraum durch einen weiteren Ring, insbesondere axiale Fortsätze der Rollen des Wälzlagers haltenden Ring, abgeschlossen ist. Dabei wird die Reibung der Rollen untereinander und ihre Anzahl vermindert, wenn die Rollen von diesem Haltering in einem Abstand voneinander gehalten sind. Das Wälzlager kann daher Rollen oder Kugeln umfassen, welche entweder in Genügender Anzahl im Freiraum vorhanden sind, um diesen im wesentlichen auszufüllen, oder es kann eine begrenzte Anzahl von mindestens drei Rollen oder Kugeln durch einen Haltering im Freiraum geführt werden.

Die Kosten werden weiter verringert und der Platzbedarf für den Einbau der modularen Einheit verkleinert, wenn der lösbar verbindbare Ring der Schaufellagerring ist.

Ein Problem in Turboladern ist die große Hitze, welche enorme Wärmedehnungen zur Folge haben. Es wurde bereits bei anderen Führungseinrichtungen der Vorschlag gemacht, diese so auszubilden, daß Drehkörper entweder an einer äußeren oder inneren Bahn ablaufen (vgl. US-A-4,659,295). Der Erfindung liegt hingegen unter anderem die Erkenntnis zu Grunde, daß ja beim Verhältnis zwischen Verstellring und Schaufellagerring bereits eine Vorzentrierung durch die zwischen beiden sich etwa radial erstreckenden Verstellhebeln gegeben sein kann. Deshalb ist es im Rahmen der Erfindung bevorzugt, wenn eine Mehrzahl von Verstellelementen jeweils an der anderen, den Schaufeln abgekehrten Seite des Schaufellageringes von an den Schaufelwellen befestigten, sich etwa radial erstreckenden Verstellhebeln mit jeweils einem freien Hebelende gebildet ist. Die Führungs- und Zentriereinrichtung muß dann eigentlich diese koaxiale Lage lediglich sichern. Natürlich wird eine solche Vorzentrierung in gewissem Maße in der Regel auch dann gegeben sein, wenn das jeweilige Verstellelement von einem in eine Verzahnung eingreifenden Ritzel gebildet ist.

Unter diesen Umständen ist es aber gar nicht unbedingt erforderlich, daß die Wälzkörper in steter Anlage an wenigstens einer Lauffläche sind, vielmehr ist es vorteilhafter, wenn die mit dem Wälzlager zusammenwirkenden Durchmesser des Verstellringes und des lösbar verbindbaren Ringes derart bemessen sind, daß sie im wesentlichen bei allen Betriebstemperaturen ein radiales Spiel der Wälzkörper gestatten. Dieses Spiel wird dann der jeweils als zulässig betrachteten Toleranz entsprechen. "Im wesentlichen" bedeutet dabei, daß es im Bereiche der oberen bzw. der unteren Grenztemperatur oder im Rahmen von Toleranzen sein mag, daß dieses Spiel aufgehoben ist und dann die Wälzkörper am einen oder anderen Ring gerade zur Anlage kommen. Durch diese erfindungsgemässe Ausgestaltung wird aber nicht nur eine einwandfreie Verstellbewegung bei allen Temperaturbereichen gesichert, vielmehr wird sich damit auch die Lebensdauer des Wälzlagers erhöhen.

Zweifellos ist es im Rahmen der Erfindung möglich, die modulare Einheit im Gehäuse mittels Schrauben zu befestigen. Bevorzugt ist es jedoch, wenn die modulare Einheit aus Verstellring, Wälzlager und lösbar verbindbarem Ring (sie wird im allgemeinen auch Zusatzelemente, wie den bzw. die Abstandhalter und Befestigungselemente enthalten) durch ineinandergreifende Vorsprünge und Vertiefungen drehfest gehalten ist, und vorzugsweise gegen diese Lage hin durch eine Belastungsanordnung belastet wird. Dadurch wird die Montage weiter vereinfacht. Alternativ könnte statt einer Belastungseinrichtung eine Schnappverbindung zwischen den genannten Vorsprüngen und Vertiefungen vorgesehen werden.

Natürlich sind Wälzlager heikel bezüglich allfälliger Verschmutzung. Deshalb ist es günstig, zwischen Wälzlager und Turbinenraum eine ringförmige Dichtung vorzusehen.

An sich wäre es im Rahmen der Erfindung durchaus möglich, die Wälzkörper zwischen einer Außenfläche des Verstellringes und der Innenfläche eines ihn umgebenden und lösbar mit dem Gehäuse verbindbaren Ringes vorzusehen. Dies aber vergrößert natürlich den radialen Platzbedarf, weshalb es bevorzugt ist, wenn die Lauffläche des lösbar verbindbaren Ringes geringeren Durchmesser aufweist als die Lauffläche des Verstellringes.

Die Erfindung bezieht sich im übrigen auch auf ein Leitgitter variabler Turbinengeometrie für derartige Turbineneinheiten, welches die oben besprochenen Merkmale aufweist.

### Kurzbeschreibung der Zeichnungen

Weitere Einzelheiten der Erfindung ergeben sich an Hand der nachfolgenden Beschreibung von in der Zeichnung schematisch dargestellten Ausführungsbeispielen. Es zeigen:
- Fig. 1: einen halben Axialschnitt durch ein Rotorgehäuse bis zur Rotationsachse, in das eine erfindungsgemäßes Leitgitter eingebaut ist;
- Fig. 1a: eine Alternativlösung für ein Leitgitter, das ebenfalls in Kasettenform vorgefertigt werden kann;
- Fig. 2: eine Schnittdarstellung des ganzen Leitgitters der Fig. 1;
- Fig. 3: eine Variante der Ausführung nach Fig. 2 mit Dichtung, wobei nur der in Fig. 2 obere Teil in vergrößertem Maßstab dargestellt ist, der in
- Fig. 4: in einer geschnittenen Perspektivdarstellung von der Seite des Verstellringes her zu sehen ist;
- Fig. 5: eine perspektivische Teilansicht eines weiteren Ausführungsbeispiels; und
- Fig. 6: einen Schnitt durch die Oberseite einer vierten Ausführungsform.

### Detaillierte Beschreibung der Zeichnungen

Gemäß Fig. 1 ist ein Turbinengehäuse 2 mit einem Flansch 16 eines Lagergehäuses verbunden, von dem Zylinderstück 40 in das Turbinengehäuse 2 ragt und die Welle 35 eines Turbinenrotors 4 lagert. Das Turbinengehäuse 2 umfaßt einen den Turbinenrotor 4 umgebenden Zufuhrkanal 9 für ein den Turbinenrotor 4 antreibendes Fluid (im Falle eines Turboladers ist dies das Abgas eines Verbrennungsmotors), einen Rotorraum 23 und einen Axialstutzen 10, durch welchen das Fluid bzw. das Abgas wieder abgegeben wird.

Um dem Turbinenrotor 4 Fluid in geregelter bzw. gesteuerter Menge zuzuführen, ist am Ausgang des Zufuhrkanales 9 bzw. vor dem Rotorraum 23 eine Einrichtung vorgesehen, die in der Fachwelt unter der Bezeichnung "Leitgitter variabler Turbinengeometrie" bekannt ist. Dieses Leitgitter weist im wesentlichen einen den Turbinenrotor 4 konzentrisch umgebenden Kranz von beweglichen Leitschaufeln 7 auf (vgl. Fig. 4), die an mit ihnen fest verbundenen Verstellwellen 8 in einem den Turbinenrotor 4 koaxial umgebenden Schaufellagerring 6 gelagert sind.

Die Verdrehung bzw. Verstellung der Verstellwellen 8 kann in an sich, z.B. aus der US-A-4,659,295, bekannter Weise erfolgen, indem eine Betätigungseinrichtung ein Steuergehäuse 12 aufweist, das die Steuerbewegung eines an ihr befestigten, lediglich strich-punktiert angedeuteten Stößelgliedes steuert, dessen Bewegung über einen Betätigungshebel 13, eine mit diesem verbundene Betätigungswelle 14 und beispielsweise über einen in eine Öffnung eines hinter dem Schaufellagerring 6 gelegenen Verstellringes 5 eingreifenden Exzenter 15 in eine leichte Drehbewegung dieses Ringes 5 rund um die Achse R umgesetzt wird. Denn in Nuten oder Ausnehmungen 17 (vgl. Fig. 4) des Verstellringes 5 sind die freien Hebelenden oder Köpfe 18 von Verstellhebeln 19 gelagert, die an den Verstellwellen 8 befestigt sind. An Stelle von in Radialrichtung durchgehenden Ausnehmungen 17 können aber auch in an sich bekannter Weise Nuten an der radialen Innenseite des Verstellringes 5 vorgesehen werden, in denen die Köpfe 18 gelagert sind, so daß dann diese Köpfe 18 eine gewisse Vorzentrierung sichern. Wie aus der folgenden Beschreibung hervorgeht, ist dies aber bei einer erfindungsgemäßen Ausbildung nicht nötig, so daß der Verstellring 5 gegenüber dem Stand der Technik sogar mit geringerem Durchmesser hergestellt werden kann.

Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung in eine etwa radial verlaufende andere Extremlage verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt.

All diese Anordnungen sind im Prinzip bekannt. Dabei wurden aber bisher zur Führung und Zentrierung von Verstellring 5 bezüglich des mit dem Rotorgehäuse 2 fest verbundenen Schaufellagerringes 6 Mittel eingesetzt, die schwierig zu montieren waren und dennoch nur eine geringe Präzision zuließen. Wie eingangs erwähnt, ist zwar bereits der Vorschlag der Verwendung von Wälzlagern gemacht worden, doch war dieser in der Praxis nicht durchführbar, weil das Wälzlager an präzise zu bearbeitenden Flächen des ohnehin durch die unterschiedliche Temperaturbelastung starken Wärmedehnungen unterworfenen Rotorgehäuses angebracht werden mußte. Um nun dennoch eine hohe Präzision mit geringem baulichen Aufwand und geringem Montageeinsatz zu erzielen, befindet sich das Wälzlager mit Wälzkörpern 3 in Form von Rollen zwischen dem Verstellring 5 und einem, eventuell mit dem Rotorgehäuse lösbar verbindbaren Lagerring. Bereits diese Trennung des als Lauffläche dienenden lösbar verbindbaren Ringes vom eigentlichen Rotorgehäuse entkoppelt diesen von einer unmittelbaren Wärmeübertragung vom Gehäuse 2 auf ihn. Dazu aber ist es möglich, Verstellring, Wälzlager und den lösbar verbindbaren Ring (mit den oben erwähnten Zusatzteilen) als modulare Einheit in das Rotorgehäuse einbauen, d.h. es wird sogar eine Vormontage ermöglicht, die natürlich viel leichter und automatisiert vor sich gehen kann.

Denn, wie aus den Fig. 1 und 2 ersichtlich ist, besitzt der Verstellring 5 eine radial einwärts gerichtete Lauffläche 20, an der die Rollen 3 ablaufen können. Bevorzugt ist dies aber nur zum Toleranzausgleich vorgesehen, denn in der Praxis ist es bevorzugt, wenn die Rollen 3 in im wesentlichen allen Betriebszuständen sowohl gegenüber dieser Lauffläche 20 als auch einer gegenüberliegenden äußeren, eine Schulter bildenden Lauffläche 21 am Schaufellagerring 6 ein gewisses Spiel p (Fig. 2) aufweisen.

Wie besonders Fig. 4 verdeutlicht, sind nur relativ wenige Rollen 3 erforderlich, wenn diesen ein Käfig- oder Haltering 22 zugeordnet wird. Obwohl die Rollen 3 auch in Ausnehmungen dieses Halteringes 22 laufen könnten, besitzen die Rollen 3 vorteilhaft axiale Fortsätze 24 geringeren Durchmessers, die in Löcher 25 des Halteringes 22 eingreifen, so daß dieser einerseits für ihren Abstand in Umfangsrichtung sorgt und anderseits die Rollen auch axial fest auf ihrer Spur gegenüber den Laufflächen 20 und 21 hält. Wie später an Hand der Fig. 6 noch erläutert wird, kann ein solcher Haltering, mehr im Sinne eines Käfigringes, auch bei Kugeln 3' als Wälzkörper angewandt werden, welche Kugeln 3' er dann ebenfalls in über den Umfang der Laufflächen verteilten Abständen halten kann, indem er den Kugeln entsprechende Einbuchtungen in diesen Abständen aufweist. Bei Kugeln 3' (Fig. 6) ist eine derartige Beabstandung aber weniger kritisch, weil sie - selbst bei enger Aneinariderreihung - nur punktförmige Berührung haben werden, wogegen bei eng gepackten Rollen 3 diese eine linienförmige Berührung hätten und daher einer größeren Reibungsabnutzung unterworfen wären. Deshalb ist der Haltering 22 besonders bei der Verwendung von Rollen als Wälzkörper von Vorteil, zumal bei den hohen bei Turboladern auftretenden Tourenzahlen diese Reibung eine nicht zu vernachlässigende Rolle spielen kann.

Wie Fig. 1 ferner zeigt, wäre es denkbar, die von Verstellring 5 und Schaufellagerring 6 mit allen daran befestigten Teilen gebildete modulare Einheit bzw. Kassette auch noch mit einem Befestigungsring 29 zu versehen, der entweder an einer Wand 2' des Turbinengehäuses 2 angeschraubt werden kann oder, wie gezeigt, mittels Bolzen 30 über Abstandshalter30a mit dem Schaufellagerring 6 verschraubt ist. Es mag auch eine Belastungseinrichtung, wie eine Tellerfeder 32, welche an einem inneren Flansch 6' des Schaufellagerringes 6 angreift, genügen, um ihn in Axialrichtung festzuhalten und gegen die Wand 2' zu pressen. Das andere radial Ende der Tellerfeder 32 liegt am Zylinderstück 40 des Lagergehäuses. In diesem Fall ist es günstig den Befestigungsring mittels Stiften 24a drehsicher, aber axial beweglich, im Turbinengehäuse zu lagern.

Wenn man eine Tellerfeder 32 als Belastungseinrichtung für einen kraftschlüssigen Sitz der Einheit 26 (vgl. Fig. 2) im Gehäuse 2 verwendet, so muß für die bevorzugte Anwendung der hier besprochenen Konstruktion für Turbolader klar sein, daß eine solche Tellerfeder 32 einer enormen thermischen Belastung ausgesetzt ist, die von Minusgraden bei Stillstand im Winter bis auf etwa 1000°C reichen kann. Dies beeinträchtigt natürlich das metallische Gefüge der Tellerfeder 32, weshalb andere Belastungseinrichtungen und -anordnungen im allgemeinen bevorzugt sein werden. Beispielsweise wäre es möglich, rund um den Umfang der modularen Einheit 26 Gasfedem vorzusehen, d.h. in mit Luft über ein Rückschlagventil gefüllten Zylindern gleitende Kolben, deren Kolbenstangen auf den Schaufellagerring 6 drücken. Die Luft könnte dem Kompressorraum (des hier nicht dargestellten, an der Rotationsachse R liegenden Kompressors) entnommen werden. Obwohl eine Druckbelastungseinrichtung bevorzugt ist, wäre auch eine Zugbelastungseinrichtung denkbar.

Die Fig. 1a zeigt eine Altemativlösung für ein, ebenfalls wie das in Fig. 1 dargestellte, in Kassettenform vorfertigbares Leitgitter. Hier sind die Wälzkörper 3' nicht zwischen Verstellring 5' und Schaufellagerring 6' gelagert, sondern zwischen Verstellring 5 und einem weiteren, eventuell mit einem Gehäuseteil lösbar verbindbaren Ring 38, und befinden sich auf der, vom Schaufellagerring 6' abgewandten Seite des Stellrings 5'. Die Kassette kann durch einfache (nicht dargestellte) Solidarisierung des Rings 38 mit dem Schaufellagerring 6' erfolgen, wie beispielsweise durch verschrauben oder Verschweissen von radial innen und praktisch aneinanderliegenden Teilen 6" und 38" dieser beiden Ringe 6' und 38.

Die in Fig. 5 dargestellte Ausführungsform benützt diese Alternativlösung.

Die in Fig. 2 dargestellte modulare Einheit 26 (aus Fig. 1), weist den Haltering 22 vorzugsweise zwischen einem Radialflansch 6' des Schaufellagerringes 6 und einem einwärts verlaufenden Radialflansch 5' des Verstellringes 5 auf, der so einen axial offenen Freiraum 5" begrenzt, in welcher die Wälzkörper 3 untergebracht sind. Es versteht sich, daß dieses Zusammenspiel von Verstellring 5 und - in diesem Ausführungsbeispiel dem Schaufellagerring 6 als weiteren Ring - auch in umgekehrter Anordnung ausgebildet werden kann, indem der Verstellring 5 einen dem Radialflansch 6' entsprechenden Flansch aufweist und der Schaufellagerring 6 einen dem axial offenen Freiraum 5" entsprechenden axial offenen Freiraum besitzt. Tatsächlich bildet ja seine Lauffläche 21 zusammen mit dem Radialflansch 6' einen solchen axial offenen Freiraum 21, 6'. Femer veranschaulicht Fig. 2, daß die Verstellwellen 8 an ihrem den Schaufeln 7 zugekehrten Ende gegebenenfalls einen verringerten Durchmesser aufweisen können, der beispielsweise mit Preßsitz in Bohrungen der Schaufeln 7 eingesetzt werden kann.

Fig. 3 stellt eine leicht modifizierte Einheit 26a in einem ähnlichen Schnitt wie Fig. 2 dar. Die Veränderungen gegenüber Fig. 2 betreffen einerseits die Anordnung eines Dichtungsringes 27 in einer Dichtungsnut 28 des Schaufellagerringes 6. Wie ein Vergleich mit Fig. 1 zeigt, liegt der Schaufellagerring 6 im Bereiche einer Gehäusewand 2a. Nun sind verschiedene Dichtungsanordnungen denkbar: Entweder ist der Dichtungsring 27 als flexible Dichtungslippe ausgebildet, die sich von unten gegen die Wand 2a legt. Dies ist an sich unproblematisch, weil sich diese beiden Teile im Betrieb ja nicht relativ zueinander bewegen. Es kann aber auch (allenfalls zusätzlich) der (oder ein) Dichtungsring 27 in eine Nut der Wand 2a ragen und so eine Art Labyrinthdichtung bilden, ja auch Kombinationen beider Möglichkeiten sind ebenso möglich, wie auf dem Gebiete der Dichtungen bekannte Lösungen Anwendung finden können. Mit dieser Dichtung werden jedenfalls Verschmutzungen aus dem Bereich des Zufuhrkanales von dem Wälzlager 3, 20, 21 ferngehalten.

Eine weitere Abänderung der Einheit 26a gegenüber der Einheit 26 besteht darin, daß sie hier mit einem die Schaufeln 7 in definiertem Abstand schützenden Befestigungsring 29 versehen ist (vgl. auch Fig. 1), der am Rotorgehäuse an der Wand 2' angebracht wird. Umgekehrt ist er, wie ersichtlich, mittels Bolzen 30 am Schaufellagerring 6 befestigt, wobei in bekannter Weise Abstandhalter 31 für einen etwas größeren Abstand sorgen, als der Breite der Schaufeln 7 entspricht, um diese bei ihrer Bewegung in allen Temperaturbereichen nicht zu behindern.

Obwohl oben bereits auf die Fig. 4 Bezug genommen wurde, weil sie sich hinsichtlich des Aufbaues des Wälzlagers vom Ausführungsbeispiel nach Fig. 2 nicht unterscheidet, so wird nun im Vergleich mit Fig. 3 doch klar, daß Fig. 4 eine andere Ansicht der Ausführungsform nach Fig. 3 darstellt. Denn es ist sowohl der Befestigungsring 29 als auch die Dichtung 27 zu sehen.

Das Ausführungsbeispiel nach Fig. 5 weicht dagegen von den vorher besprochenen Varianten insofern ab, als die Aufeinanderfolge der Teile in Axialrichtung umgekehrt wurde. Wenn diese Möglichkeit hier auch nur an Hand eines einzigen Beispiels erläutert wird, versteht es sich aber, daß Kombinationen mit den oben beschriebenen Abwandlungen und Modifikationen ohne weiteres möglich sind.

Bei der Ausführungsform nach Fig. 5 sind die Verstellhebel 19 nicht an der dem Schaufellagerring 6 abgewandten Seite des Verstellringes 5 angeordnet, sondern liegen, wie ersichtlich, zwischen diesen beiden Ringen 5, 6. Der Verstellring 5 kann so ausgebildet sein, wie ihn Fig. 4 darstellt, er kann aber auch Stifte 36 aufweisen, die in Langlöcher 37 eingreifen. Während der Verstellring 5 wiederum die eine, radial nach innen gekehrte Lauffläche 20 für die Wälzkörper 3 aufweist, wird die andere, gegenüberliegende Lauffläche 21' von einem gesonderten Ring 38 gebildet, der im Inneren des Verstellringes und seiner Lauffläche 20 untergebracht ist. In Achsrichtung folgt sodann wiederum der Haltering 22. Zum Festlegen des beweglichen Halteringes 22 in Achsrichtung mag ein Abschlußring 39 mit dem Laufring 38 fest verbunden sein, beispielsweise durch den Haltering 22 durchgreifenden Schrauben und Abstandhaltern. Im wesentlichen spielt dieser Abschlußring eine ähnliche Rolle wie der in den Fig. 3 und 4 gezeigte Befestigungsring an der anderen Seite, indem er den Zusammenhalt der modularen Einheit sichert und in einer der beschriebenen Weisen mit dem Gehäuse 2 verbunden wird.

Es wurde oben bereits auf die Fig. 6 Bezug genommen. Hier soll also nur noch ergänzend gesagt werden, daß die Anordnung hier ähnlich wie im Falle der Ausführungsbeispiele nach den Figuren 1 bis 4 ist. Das bedeutet, daß das Wälzlager 3', 20', 21' zwischen dem Verstellring 5 und dem Schaufellagerring 6 ausgebildet ist, wie dies bevorzugt ist. Es sei aber nochmals darauf hingewiesen, daß auch in diesem Falle die Anordnung nach Fig. 5 gewählt werden könnte, bei dem die Wälzkörper an einem gesonderten Laufring 38 abrollen. Es ist auch ersichtlich, daß hier die Laufflächen 20', 21' Vertiefungen zur Aufnahme der Kugeln 3' aufweisen, so daß ein gesonderter Käfigring (entsprechend dem Haltering 22) entfallen kann, obwohl dafür Platz vorhanden sein mag. Will man hingegen statt der vertieften Flächen 20', 21' Zylinderflächen haben, so wird man wohl entweder auf Rollen 3 (vgl. die vorigen Beispiele) zurückgreifen oder doch in dem Spalt 22' einen Käfigring der oben besprochenen Ausbildung unterbringen. Femer ist aus Fig. 6 ersichtlich, daß eine Dichtungsnut 28 vorgesehen sein kann, in die entweder ein Dichtungsring 27 (Fig. 3, 4) eingesetzt wird oder ein gehäuseseitiger Dichtungsring, der auch als Kolbenring ausgebildet sein mag, zur Bildung einer Labyrinthdichtung eingreift.

Wie erwähnt, sind im Rahmen der Erfindung alle hier an Hand einzelner Ausführungsbeispiele beschriebenen Merkmale sowohl untereinander als auch mit Merkmalen des Standes der Technik kombinierbar. Zwar wurde betont, daß die erfindungsgemäße Ausbildung bevorzugt für Turbolader zum Einsatz kommt, für deren besondere Belastungsverhältnisse sie auch optimal erdacht ist. Es wäre jedoch ebenso denkbar, sie für den Betrieb mit anderen Fluiden einzusetzen. Femer versteht es sich, daß das Rotorgehäuse 2 auch mehrere Turbinenrotoren 4 und/oder mehrere Zufuhrkanäle 9 aufweisen kann, wie dies im Stande der Technik bereits vorgeschlagen worden ist. Im Falle mehrerer Rotoren 4 können dann dementsprechend auch mehrere solcher Leitgittereinheiten 26, 26a vorgesehen werden, die gleichartig oder unterschiedlich sein mögen, so daß beispielsweise das eine Leitgitter der einen der beschriebenen Ausführungsformen entspricht, das andere Leitgitter einem anderen Ausführungsbeispiel.

### Bezugszeichenliste

- 2: Rotorgehäuse
- 2': Wand v. 2
- 2a: Wand von 2
- 3: Wälzkörper (Rollen), 3' = Kugeln
- 4: Turbinenrotor
- 5: Verstellring mit Radialflansch 5'
- 6: Schaufellagerring mit Flansch 6'
- 7: Leitschaufel
- 8: Verstellwelle
- 9: Zufuhrkanal
- 10: Axialstutzen
- 11: Betätigungseinrichtung
- 12: Steuergehäuse
- 13: Betätigungshebel
- 14: Betätigungswelle
- 15: Exzenter
- 16: Flansch
- 17: Ausnehmung
- 18: Kopf bzw. Hebelende v. 19
- 19: Verstellhebel
- 20: Lauffläche v. 5
- 21: Lauffläche v. 6; 21' Lauffläche v.
- 22: Käfig- oder Haltering (in 22')
- 23: Rotorraum
- 24: axialer Fortsatz
- 25: Löcher von 22
- 26: modulare Einheit
- 27: Dichtungsrin
- 28: Dichtungsnut
- 29: Befestigungsring
- 30: Bolze
- 31: Abstandhalter
- 32: Tellerfeder
- 33: Verzahnung
- 34:
- 35: Rotorwelle
- 36: Stift
- 37: Langloch
- 38: Laufring
- 39: Abschlußring
- 40: Zylinderteil

## Patentansprüche

1. Turbineneinheit, insbesondere für einen Turbolader, die folgendes aufweist:
ein Rotorgehäuse (2) mit mindestens einem Zufuhrkanal (9) für ein Fluid;
einen Turbinenrotor (4), der in einem Turbinenraum (23) des Rotorgehäuses (2) gelagert ist und dessen Peripherie das Fluid Ober ein
ein Leitgitter (5-8) variabler Turbinengeometrie zugeführt wird, welches
einen Schaufellagerring (6) mit einer Vielzahl von an diesem Schaufellagerring (6) in Form eines Kranzes gelagerten Schaufelwellen (8) und daran an einer Seite befestigten Schaufeln (7) aufweist, die jeweils aus einer im wesentlichen tangentialen Lage bezüglich des Kranzes in eine annähernd radiale Lage verstellbar sind, sowie wenigstens ein Verstellelement (19) zum Verstellen der Lage der Schaufeln (7);
eine Betätigungseinrichtung (11) zum Erzeugen von auf das Leitgitter (5-8) mit variabler Turbinengeometrie zu übertragenden Steuerbewegungen über
einen Verstellring (5), der gleichachsig mit dem Schaufellagerring (6) und diesem benachbart angeordnet ist und mit dem wenigstens einen Verstellelement (19) beweglich verbunden ist, sowie
eine Führungs- und Zentrieranordnung für den Verstellring (5), welche mindestens ein Wälzlager (3, 20, 21) mit auf einer Lauffläche (20) des Verstellringes (5) ablaufenden Wälzkörpern (3) umfaßt;
**dadurch gekennzeichnet, daß**
das Wälzlager (3, 20, 21) zwischen dem Verstellring (5) und einem eventuell mit dem Rotorgehäuse (2) lösbar verbindbaren Ring (6; 38), wie z.B. dem Schauffellagerring (6) oder einem Lagerring (38) angeordnet ist, so daß Verstellring (5), Wälzlager (3, 20, 21) und der eventuell lösbar verbindbare Ring (6; 38) als modulare Einheit (26) in das Rotorgehäuse (2) einbaubar sind.

2. Turbineneinheit nach Anspruch 1, **dadurch gekennzeichnet, daß** wenigstens eines der folgenden Merkmale vorgesehen ist:
a) das Wälzlager (3, 20, 21) ist als Rollenlager ausgebildet;
b) der eventuell lösbar verbindbare Ring ist der Schaufellagerring (6);
c) die Einheit (26a) umfaßt auch einen den Schaufeln (7) gegenüberliegenden, am Rotorgehäuse (2) zu befestigenden Befestigungsring (29), der mit dem Schaufellagerring (6) verbunden ist.

3. Turbineneinheit nach Anspruch 1 oder 2, **dadurch gekennzeichnet, daß** das Wälzlager (3, 20, 21) in einem in Axialrichtung offenen Freiraum (5") eines der Ringe, vorzugsweise des Verstellringes (5), untergebracht ist, und daß dieser Freiraum (5") durch einen weiteren Ring, insbesondere durch einen axiale Fortsätze (24) der Rollen (3) des Wälzlagers haltenden Ring (22), abgeschlossen ist, wobei gegebenenfalls die Rollen (3) von diesem Haltering (22) in einem Abstand voneinander gehalten sind (Fig. 2, 4).

4. Turbineneinheit nach einem der vorhergehenden Ansprüche, **dadurch gekennzeichnet, daß** eine Mehrzahl von Verstellelementen (19) jeweils an der anderen, den Schaufeln (7) abgekehrten Seite des Schaufellageringes (6) von an den Schaufelwellen (8) befestigten, sich etwa radial erstreckenden Verstellhebeln (19) mit jeweils einem freien Hebelende (18) gebildet ist.

5. Turbineneinheit nach einem der vorhergehenden Ansprüche, **dadurch gekennzeichnet, daß** die mit dem Wälzlager (3, 20, 21) zusammenwirkenden Durchmesser des Verstellringes (5) und des lösbar verbindbaren Ringes (6) derart bemessen sind, daß sie im wesentlichen bei allen Betriebstemperaturen ein radiales Spiel (p) der Wälzkörper (3) gestatten (Fig. 2).

6. Turbineneinheit nach einem der vorhergehenden Ansprüche, **dadurch gekennzeichnet, daß** die modulare Einheit (26; 26a) aus Verstellring (5), Wälzlager (3, 20, 21) und lösbar verbindbarem Ring (6; 38) durch ineinandergreifende Vorsprünge und Vertiefungen (33) drehfest gehalten ist, und vorzugsweise gegen diese Lage hin durch eine Belastungsanordnung belastet wird.

7. Turbineneinheit nach einem der vorhergehenden Ansprüche, **dadurch gekennzeichnet, daß** zwischen Wälzlager (3, 20, 21) und einem fluidführenden Raum (9, 23) mindestens eine ringförmige Dichtung (27, 28) vorgesehen ist.

8. Turbineneinheit nach einem der vorhergehenden Ansprüche, **dadurch gekennzeichnet, daß** die Lauffläche (21) des lösbar verbindbaren Ringes (6; 38) geringeren Durchmesser aufweist als die Lauffläche (20) des Verstellringes (5).

9. Leitgitter (5-8) variabler Turbinengeometrie für eine Turbineneinheit nach einem der vorhergehenden Ansprüche, mit
einem Schaufellagerring (6), an dem Verstellwellen (8) für je eine an einem Ende der jeweiligen Verstellwelle (8) befestigte Leitschaufel (7) variabler Lage gelagert sind, an deren anderem Ende Verstellelemente (19) zum Einstellen der Lage der Leitschaufeln (7) vorgesehen sind,
einem Verstellring (5) zum Verstellen der Verstellelemente (19), und
einer Führungs- und Zentrieranordnung für den Verstellring (5), welche mindestens ein Wälzlager (3, 20, 21) mit auf einer Lauffläche (20) des Verstellringes (5) ablaufenden Wälzkörpern (3) umfaßt;
**dadurch gekennzeichnet, daß**
das Wälzlager (3, 20, 21) zwischen dem Verstellring (5) und einem mit dem Rotorgehäuse (2) lösbar verbindbaren Ring (6; 38) angeordnet ist, so daß Verstellring (5), Wälzlager (3, 20, 21) und der lösbar verbindbare Ring (6; 38) eine modulare Einheit (26) bilden.

10. Leitgitter (7) nach Anspruch 9, **dadurch gekennzeichnet, daß** mindestens eines der folgenden Merkmale vorgesehen ist:
a) das Wälzlager (3, 20, 21) ist als Rollenlager ausgebildet;
b) das Wälzlager (3', 20, 21) ist als Kugellager ausgebildet;
c) das Wälzlager (3, 20, 21) ist in einem in Axialrichtung offenen Freiraum (5") eines der Ringe, vorzugsweise des Verstellringes (5), untergebracht, wobei dieser Freiraum (5") durch einen weiteren Ring, insbesondere axiale Fortsätze (24) der Rollen (3) des Wälzlagers (3, 20, 21) haltenden Ring (22), abgeschlossen ist;
d) der lösbar verbindbare Ring ist der Schaufellagerring (6);
e) die mit dem Wälzlager (3, 20, 21) zusammenwirkenden Durchmesser des Verstellringes (5) und des lösbar verbindbaren Ringes (6; 38) sind derart bemessen, daß sie im wesentlichen bei allen Betriebstemperaturen ein radiales Spiel (p) der Wälzkörper (3) gestatten;
f) die modulare Einheit (26; 26a) aus Verstellring (5), Wälzlager (3, 20, 21) und lösbar verbindbarem Ring (6; 38) ist durch ineinandergreifende Vorsprünge und Vertiefungen (33) drehfest gehalten, und vorzugsweise gegen diese Lage hin durch eine Belastungsanordnung (32) belastet;
g) zwischen Wälzlager (3, 20, 21) gegen einen im eingesetzten Zustand fluidführenden Raum (9; 23) ist eine ringförmige Dichtung (27, 28) vorgesehen; h) die Lauffläche (21) des lösbar verbindbaren Ringes (6; 38) weist einen geringeren Durchmesser auf als die Lauffläche (20) des Verstellringes (5);
i) das Wälzlager ist aus einer den Freiraum (5") im wesentlichen ausfüllenden Anzahl von Rollen oder Kugeln gebildet;
j) das Wälzlager ist aus mindestens drei Rollen oder Kugeln gebildet, welche im Freiraum (5") frei rotierbaren Haltering (22) geführt sind.

## Claims

1. Turbine unit, in particular for a turbocharger, which comprises the following:
a rotor housing (2) having at least one feed channel (9) for a fluid;
a turbine rotor (4) which is mounted in a turbine space (23) of the rotor housing (2) and the periphery of which is supplied with the fluid via
a guide vane system (5-8) of variable turbine geometry, which has
a annular guide conduit (6) having a multiplicity of blade shafts (8) mounted on this annular guide conduit (6) in the form of a ring and blades (7) fastened thereto on one side, which blades are adjustable in each case from a substantially tangential position relative to the ring to an approximately radial position, and at least one adjusting element (19) for adjusting the position of the blades (7);
an actuating means (11) for producing controlled movements to be transmitted to the guide vane system (5-8) having variable turbine geometry, via
an adjusting ring (5) which is arranged coaxially with the annular guide conduit (6) and adjacent thereto and is displaceably connected to the at least one adjusting element (19), and
a guide and centring arrangement for the adjusting ring (5), which arrangement comprises at least one roller bearing (3, 20, 21) having roll bodies (3) running on a running surface (20) of the adjusting
ring (5);
**characterized in that** the roller bearing (3, 20, 21) is arranged between the adjusting ring (5) and a ring (6; 38) which may be capable of being detachably connected to the roller housing (2), such as, for example, the annular guide conduit (6) or a bearing ring (38), so that adjusting ring (5), roller bearing (3, 20, 21) and the ring (6; 38) which may be capable of being detachably connected can be installed as a modular unit (26) in the rotor housing (2).

2. Turbine unit according to Claim 1, **characterized in that** at least one of the following features is provided:
a) the roller bearing (3, 20, 21) is in the form of a rolling contact bearing;
b) the ring which may be capable of being detachably connected is the annular guide conduit (6);
c) the unit (26a) also comprises a fixing ring (29) which is opposite the blades (7), is to be fastened to the rotor housing (2) and is connected to the annular guide conduit (6).

3. Turbine bearing unit according to Claim 1 or 2, **characterized in that** the roller bearing (3, 20, 21) is housed in a free space (5 ' ') of one of the rings which is open in the axial direction, preferably of the adjusting ring (5), and **in that** this free space (5 ") is closed by a further ring, in particular by a ring (22) holding axial extensions (24) of the rollers (3) of the roller bearing, the rollers (3) optionally being held a distance apart by this retaining ring (22) (Fig. 2, 4).

4. Turbine unit according to any of the preceding Claims, **characterized in that** a majority of the adjusting elements (19), in each case on the other side of the annular guide conduit (6) which faces away from the blades (7), is formed by approximately radially extending adjusting levers (19) fixed to the blade shafts (8) and having in each case a free lever end (18).

5. Turbine unit according to any of the preceding Claims, **characterized in that** diameters of the adjusting ring (5) and of the ring (6) which can be detachably connected, which diameters cooperate with the roller bearing (3, 20, 21) are dimensioned so that they permit a radial play (p) of the roll bodies (3) substantially at all operating temperatures (Fig. 2).

6. Turbine unit according to any of the preceding Claims, **characterized in that** the modular unit (26, 26a) comprising an adjusting ring (5), roller bearing (3, 20, 21) and ring (6; 38) which can be detachably connected is held nonrotatably by intermeshing projections and indentations (33), and preferably loaded towards this position by a loading arrangement.

7. Turbine unit according to any of the preceding Claims, **characterized in that** at least one annular seal (27, 28) is provided between roller bearing (3, 20, 21) and a fluid-carrying space (9, 23).

8. Turbine unit according to any of the preceding Claims, **characterized in that** the running surface (21) of the ring (6; 38) which can be detachably connected has a smaller diameter than the running surface (20) of the adjusting ring (5).

9. Guide vane system (5-8) of variable turbine geometry for a turbine unit according to any of the preceding Claims, comprising
a annular guide conduit (6) on which adjusting shafts (8) for one variable guide blade (7) each fastened to one end of the respective adjusting shaft (8) are mounted, at the other end of which adjusting elements (19) for adjusting the position of the guide vanes (7) are provided,
an adjusting ring (5) for adjusting the adjusting elements (19), and
a guide and centring arrangement for the adjusting ring (5), which arrangement comprises at least one roller bearing (3, 20, 21) having roll bodies (3) running on a running surface (20) of the adjusting ring (5);
**characterized in that** the roller bearing (3, 20, 21) is arranged between the adjusting ring (5) and a ring (6; 38) which can be detachably connected to the rotor housing (2), so that adjusting ring (5), roller bearing (3, 20, 21) and the ring (6; 38) which can be detachably connected form a modular unit (26).

10. Guide vane system (7) according to Claim 9, **characterized in that** at least one of the following features is provided:
a) the roller bearing (3, 20, 21) is in the form of a rolling contact bearing;
b) the roller bearing (3', 20, 21) is in the form of a ball bearing;
c) the roller bearing (3, 20, 21) is housed in a free space (5'') of one of the rings, preferably of the adjusting ring (5), which free space is open in the axial direction, this free space (5") being closed by a further ring, in particular a ring (22) holding axial extensions (24) of the rollers (3) of the roller bearing (3, 20, 21);
d) the ring which can be detachably connected is the annular guide conduit (6);
e) the diameters of the adjusting ring (5) and of the ring (6; 38) which can be detachably connected and which diameters cooperate with the roller bearing (3, 20, 21), are dimensioned so that they permit a radial play (p) of the roll bodies (3) substantially at all operating temperatures;
f) the modular unit (26; 26a) comprising adjusting ring (5), roller bearing (3, 20, 21) and ring (6; 38) which can be detachably connected is held nonrotatably by intermeshing projections and indentations (33), and preferably loaded towards this position by a loading arrangement (32);
g) an annular seal (27, 28) is provided between roller bearing (3, 20, 21) and a space (9, 23) carrying fluid in the state when in use;
h) the running surface (21) of the ring (6; 38) which can be detachably connected has a smaller diameter than the running surface (20) of the adjusting ring (5);
i) the roller bearing is formed from a number of rollers or balls which substantially fills the free space (5'');
j) the roller bearing is formed from at least three rollers or balls which are guided in the free space (5'') by a freely rotatable retaining ring (22).

## Revendications

1. Ensemble de turbine, en particulier pour une turbosoufflante, présentant les caractéristiques suivantes :
un carter de rotor (2), ayant au moins un canal d'amenée (9) pour un fluide ;
un rotor de turbine (4), monté à rotation dans une enceinte de turbine (23) du carter de rotor (2) et à la périphérie duquel le fluide est amené, par une grille directrice (5 à 8) à géométrie de turbine variable, qui
présente une bague de paliers d'aube (8), ayant une pluralité d'arbres d'aube (8) montés en forme d'une couronne sur cette bague de paliers d'aube (6) et présente, sur les arbres d'aube, des aubes (7) fixées sur un côté et réglable chacune, d'une position sensiblement tangentielle par rapport à la couronne, en une position à peu près radiale, sachant qu'au moins un élément de réglage (19) est prévu pour effectuer le réglage de la position des aubes (7) ;
un dispositif d'actionnement, pour produire des mouvements de commande à transmettre à la grille de guidage (5,8) à géométrie de turbine variable, par l'intermédiaire
d'une bague de réglage (5), disposée co-axialement à la bahue de palier d'aube (6), au voisinage de celle-ci, et reliée de façon mobile au au moins un élément de réglage (19), ainsi qu'
un dispositif de guidage et de centrage, pour la bague de réglage (5), qui comprend au moins un palier à roulement (3,20,21), avec des corps de roulement (3) roulant sur une surface de roulement (20) de la bague de réglage (5) ;
**caractérisé en ce que**
le palier à roulement (3,20,21) est disposé entre la bague de réglage (5) et une bague (6 ;38) susceptible d'être éventuellement réglée de façon désolisarisable au carter de rotor (2), tel que, par exemple, la bague de paliers d'aube (6) ou une bague de paliers (38), de manière que la bague de réglage (5), les paliers à roulement (3,20,21) et la bague (6,38), susceptible d'être éventuellement reliée de façon désolidarisable, puissent être intégrés sous forme d'ensemble modulaire (26) dans le carter de rotor (2).

2. Ensemble de turbine selon la revendication 1, **caractérisé en ce qu'**au moins l'une des caractéristiques suivantes est prévue :
a) le palier à roulement (3,20,21) est réalisé sous la forme de palier à rouleaux ;
b) la bague susceptible d'être éventuellement reliée de façon désolidarisable est la bague de paliers d'aube (6).
c) l'ensemble (26a) comprend une bague de fixation (29) opposée aux aubes (6), à fixer sur le carter de rotor (2) et reliée à la bague de paliers d'aube (6).

3. Ensemble de turbine selon la revendication 1 ou 2, **caractérisé en ce que** le palier à roulement (3,20,21) est logé dans un espace libre (5") ouvert en direction axiale, d'une des bagues, de préférence la bague de réglage (5), et **en ce que** cet espace libre (5') est fermé par une autre bague, en particulier par une bague (22), maintenant des prolongements axiaux (24) des rouleaux (3) du palier à roulement, où, le cas échéant, les rouleaux (3) sont maintenus à distance les uns des autres par cette bague de maintien (22) (Fig. 2,4).

4. Ensemble de turbine selon l'une des revendications précédentes, **caractérisé en ce qu'**une pluralité d'éléments de réglage (19) est formée chaque fois sur l'autre côté, opposé aux aubes (7), de la bague de paliers d'aube (6), de leviers de réglage (19) s'étendant à peu près radialement, fixés sur les arbres d'aube (8), les leviers ayant chacun une extrémité de levier (18) libre.

5. Ensemble de turbine selon l'une des revendications précédentes, **caractérisé en ce que** le diamètre, coopérant avec le palier à roulement (3,20,21) de la bague de réglage (5) et celui de la bague (6), susceptible d'être reliée de façon désolidarisable, sont de valeur telle qu'ils permettent un jeu (p) radial des corps de roulement (3) pratiquement à toutes les températures de fonctionnement (Fig. 2).

6. Ensemble de turbine selon l'une des revendications précédentes, **caractérisé en ce que** l'ensemble modulaire (26,26a), formé de la bague de réglage (5), des paliers à roulement (3,21) et de la bague (6,38), susceptible d'être reliée de façon désolidarisable, est maintenue de façon assujettie en rotation au moyen de saillies et de cavités (33), s'engageant les unes dans les autres, et est sollicité, de préférence vers cette position, au moyen d'un dispositif de sollicitation.

7. Ensemble de turbine selon l'une des revendications précédentes, **caractérisé en ce que**, entre le palier à roulement (3,20,21) et un espace (9,23) assurant le guidage du fluide, est prévu au moins un joint d'étanchéité (27,28) à forme annulaire.

8. Ensemble de turbine selon l'une des revendications précédentes, **caractérisé en ce que** la surface de roulement (21) de la bague (6,38) susceptible d'être reliée de façon désolidarisable présente un diamètre inférieur à celui de la surface de roulement (20) de la bague de réglage (5).

9. Grille de guidage (5,8) à géométrie de turbine variable pour un ensemble de turbine selon l'une des revendications précédentes ; comprenant
une bague de paliers d'aube (6), sur laquelle sont montés des arbres de réglage (8) chacun pour une aube de guidage (7) à position variable, fixée à une extrémité de l'arbre de réglage (8) respectif, à l'autre extrémité duquel sont prévus des éléments de réglage (19) pour le réglage de la position des aubes de guidage (7) ;
une bague de réglage (5) pour le réglage des éléments de réglage (19), et
un dispositif de réglage et de centrage pour la bague de réglage (5), qui comprend au moins un palier à roulement (3,20,21) avec des corps de roulement (3), roulant sur une surface de roulement (20) de la bague de réglage (5) :
**caractérisé en ce que**
le palier à roulement (3,20,21) est disposé entre la bague de réglage (5) et une bague (6 ;38) susceptible d'être reliée de façon désolidarisable au carter de rotor (2), de manière que la bague de réglage (5), les paliers à roulement (3,20,21) et la bague (6,38), susceptible d'être reliée de façon désolidarisable, forment un ensemble modulaire (26).

10. grille de guidage (7) selon la revendication 9, **caractérisé en ce qu'**au moins une des caractéristiques suivantes est prévue :
a) le palier à roulement (3,20,21) est réalisé sous la forme de palier à rouleaux ;
b) le palier à roulement (3',20,21) est réalisé sous la forme roulements à billes ;
c) le palier à roulement (3,20,21) est logé dans un espace libre (5') ouvert en direction axial d'une des bagues, de préférence de la bague de réglage (5), sachant que cet espace libre (5') est fermé par une autre bague en particulier une bague (22), maintenant des prolongements (24) axiaux des rouleaux (3) du palier à roulement (3,20,21) ;
d) la bague susceptible d'être reliée de façon désolidarisable est la bague de paliers d'aube (6) ;
e) le diamètre, coopérant avec le palier à roulement (3,20,21) de la bague de réglage (5) et celui de la bague (6,38) susceptible d'être reliée de façon désolidarisable, sont de valeur tel qu'ils permettent un jeu (p) radial des corps de roulement (3), pratiquement pour toutes les températures de fonctionnement ;
f) l'ensemble modulaire (26 ;26a), formé de la bague de réglage (5), des paliers à roulement (3,20,21) et de la bague (6,38) susceptible d'être reliée de façon désolidarisable, est maintenu de façon assujettie à rotation au moyen de saillies et de cavités (33) s'engageant les unes dans les autres, et est, de préférence, sollicité vers cette position au moyen d'un dispositif de sollicitation (32) ;
g) entre le palier à roulement (3,20,21), vers un espace (9 ;23) assurant le guidage d'un fluide à l'état d'utilisation, est prévu un joint d'étanchéité (27,28) à forme annulaire ;
h) la surface de roulement (21) de la bague (6,38) susceptible d'être reliée de façon désolidarisable présente un plus petit diamètre que celui de la surface de roulement (20) de la bague de réglage (5) ;
i) la bague de roulement est formée d'une pluralité de rouleaux ou de billes, remplissant pratiquement l'espace libre (5') ;
j) le palier à roulement est formé d'au moins trois rouleaux ou billes, guidés dans l'espace libre (5") de la bague de maintien (22) susceptible de tourner librement.
